# EUROPÄISCHE PATENTSCHRIFT

(11) **EP 0 151 740 B1**
(45) Veröffentlichungstag und Bekanntmachung des Hinweises auf die Patenterteilung: **25.04.1990**
(21) Anmeldenummer: 84115085.7
(22) Anmeldetag: 10.12.1984
(51) Int. Cl.: H01H 1/56, H01H 9/00, H01F 29/04

(54) **Lastwähler für Stufentransformatoren**
Load changer for tapped transformers
Sélecteur de charge pour transformateurs à prises

(30) Priorität: 16.01.1984 DE 3401297
(43) Veröffentlichungstag der Anmeldung: 21.08.1985
(73) Patentinhaber: MASCHINENFABRIK REINHAUSEN GMBH, 93025 Regensburg (DE)
(72) Erfinder: Widmann, Werner, D-7000 Stuttgart 50 (DE)

(56) Entgegenhaltungen:
- EP-A- 0 029 467
- FR-A- 2 454 167
- GB-A- 729 428

## Beschreibung

Die Erfindung betrifft Lastwähler fur Stufentransformatoren zum Umschalten von einer Anzapfung zur nächsten mit auf einem Kreis angeordneten, mit den Anzapfungen verbundenen, festen Stufenkontakten und mit auf dem Kreis gleichzeitig verschwenkbaren, von Rollen dargestellten Schaltkontakten dreier Stromzweige auf einem gemeinsamen Kontaktträger.

Für derartige Lastwähler ist es durch die europäische Patentanmeldung 0 029 467 von der ausgehend der Oberbegriff des vorliegenden Anspruchs 1 gebildet ist, bekannt, daß alle Schaltkontakte in ihrer Ruhestellung jeweils das Potential desselben Stufenkontaktes führen, daß beim Verschwenken des Kontaktträgers der mittlere Schaltkontakt in einer Führungsschienengegenüber dem Kontaktträger im wesentlichen nur in radialer Richtung bewegt ist und daß beim Verschwenken des Kontaktträgers die beiden äußeren Schaltkontakte auf an dem Kontaktträger gelagerten Hebeln gegenüber dem Kontaktträger verschwenkt werden, wobei die Bewegungen der Schaltkontakte gegenüber dem Kontaktträger von den gleichzeitig Nocken darstellenden festen Stufenkontakten gesteuert sind.

Durch die DE-PS 29 14 928 ist für Lastwähler auch schon eine Anordnung bekannt, bei der die ebenfalls von Rollen dargestellten, beweglichen Kontakt im Knickpunkt von winkelförmigen Hebeln gelagert sind. Auch bei dieser Anordnung dienen die Festkontakte als Nockenbahn zur Steuerung des Bewegung der Kontaktrollen quer zu ihrer Schaltbewegung. Jeder der die Kontaktrollen tragenden winkelförmigen Hebel ist mit dem Ende eines Schenkels auf dem verschwenkbaren Kontaktträger gelagert und trägt an dem jeweils anderen Schenkel eine Schraubenfeder zur Erzeugung der erforderlichen Kontaktkraft zwischen den Kontaktrollen und den jeweils von diesen bestrichenen Festkontakten.

Üblicherweise liegen bei Lastwählern die jeweils äußeren Schaltkontakte mit je einem überschaltwiderstand in Reihe. Dadurch ergibt sich die sogenannte "Fahnenschaltung", die hinsichtlich der an den Einzelkontakten jeweils beherrschten Schaltleistung besonders günstig ist. In der Ruhestellung der bekannten Lastwähler fließt der Betriebsstrom des Transformators von einem festehenden Kontakt über den in der Mitte liegenden Hauptschaltkontakt, während die beiden äußeren Schaltkontakte Widerstandskontakte darstellen und in der Ruhestellung des Lastwählers stromlos sind. Zur Gewährleistung einer unterbrechungsfreien Umschaltung muß während des Verstellvorganges in jeder Zwischenstellung mindestens einer der beweglichen Schaltkontakte an einem feststehenden Kontakt anliegen. Das heißt, es muß in einer Zwischenstellung jeweils ein Widerstandskontakt früher auf den bis dahin stromführenden festen Kontakt auflaufen, als der Hauptschaltkontakt von diesem festen Kontakt abläuft. Entsprechend muß vor dem Ablauf des stromführenden Widerstandskontaktes von dem bis dahin stromführenden festen Kontakt der zweite Widerstandskontakt bereits den folgenden festen Kontakt berühren.

Um diese Bedingungen zu erfüllen, muß hierbei die Breite der festen Kontakte größer als der halbe Abstand von Widerstandskontakte darstellenden Kontaktrollen sein und muß der Abstand dieser Kontaktrollen größer als der Abstand zweier benachbarter, fester Kontakte sein.

Nachteilig ist bei der erstegenannten Kontaktanordnung der verhältnismäßig sperrige Aufbau, der einen Einsatz beim Auftreten von sehr hohen Betriebsspannungen zusätzlich erschwert. Die Kontaktanordnung mit auf Winkelhebeln gelagerten Kontaktrollen ist insofern unbefriedigend, als sie unterschiedliche Nockenbahnen zur Steuerung der einzelnen, demselben Kontaktträger zugeordneten Kontakte erfordert. Hieraus folgt ein verhältnismäßig großer Fertigungsaufwand, der durch den Zwang zur Berücksichtigung der auftretenden möglichen Fertigungstoleranzen noch vergrößert wird.

Der Erfindung liegt nun die Aufgabe zugrunde, für Lastwähler eine Kontaktanordnung zu schaffen, die kompakt aufgebaut und eine nach außen weitgehend glattflächige Baufweise für den Kontaktträger und die festen Kontakte ermöglicht und gleichzeitig auch größere Fertigungstoleranzen zu läßt.

Diese Aufgabe wird erfindungsgemäß für einen Lastwähler der eingangs beschriebenen Art dadurch gelöst, daß der Kontaktträger radial im Kreis der Stufenkontakte ausgerichtete Führungsschienen für mindestens zwei Kontaktschlitten aufweist, daß ein erster Kontaktschlitten einen Hauptschaltkontakt und ein anderer Kontaktschlitten zwei den Hauptschaltkontakt in Schwenkrichtung beidseitig flankierende Widerstandskontakte trägt, daß betriebsmäßig auftretende, gegenläufige Bewegungen der Kontaktschlitten auf den Führungsschienen durch Anschläge an den Kontaktschlitten selbst in beiden Richtungen begrenzt sind, so daß beim Aneinanderliegen der Anschläge jeweils alle den Schaltkontakten zugeordneten Federkräfte den gerade stromführenden Schaltkontakt belasten, und daß die Führungsschienen und die Kontaktschlitten sich gegenseitig führend ineinandergreifen.

Bei zweckmäßigen Weiterbildungen der Erfindung ist vorgesehen, daß der den Hauptschaltkontakt tragende Kontaktschlitten zwischen zwei Führungsschienen angeordnet ist und daß ein diese Anordnung umfassender kastenartiger Kontaktschlitten für die zwei Widerstandskontakte als gemeinsamer Träger dient. Dabei greifen jeweils quer zur Schwenkrichtung und zur Richtung der Federkräfte von dem den Hauptschaltkontakt tragenden Kontaktschlitten vorstehende Zapfen in Langlöcher in dem kastenartigen Kontaktschlitten ein und stellen zusammen mit den Enden der Langlöcher die Anschläge zur Begrenzung der Schlittenbewegungen in radialer Richtung dar.

Vorteilhafte Ausgestaltungen der Erfindung bestehen darin, daß jeder der Kontaktsclitten durch Federkraft ständig radial nach außen gedrückt wird, daß an mindestens einer Führungsschiene ein Endanschlag für den kastenartigen Kontaktschlitten vorgesehen ist, der diesen Kontaktschlitten während der Montage vor dem Abgleiten von den Führungsschienen sichert.

Eine weitere vorteilhafte Ausgestaltung der Erfindung besteht darin, daß die Kontaktschlitten sich untereinander und an den Führungsschienen über Wälzlager abstützen.

Die erfindungsgemäßen Merkmale ermöglichen einen sehr vorteilhaften, einfachen Aufbau für einen Lastwählter, weil sich in Ruhestellung und im ersten Teil des Umschaltvorganges, der Hauptschaltkontakt und der diesem zugeordnete Schaltschlitten am festen Kontakt abstützen und weil, solange keine der beiden Widerstandskontaktrollen einen der festen Kontakte berührt, sich der Schaltschlitten der Widerstandskontakte am Schaltschlitten der Hauptschaltkontakte radial abstützt. Sobald jedoch die Kontaktrolle des Hauptschaltkontaktes vom festen Kontakt abgelaufen ist, stützt sich der Schaltschlitten des Hauptschaltkontaktes am Schaltschlitten der Widerstandskontakte radial ab, so daß beide Schaltschlitten dann sich radial über die gerade einen festen Kontakt berührende Widerstandskontaktrolle abstützen. Während des gesamten Umschaltvorganges werden also die beiden Schaltschlitten, jeweils durch die im jeweiligen Augenblick auf festen Kontakten aufliegenden Kontaktrollen, in ihrer radialen Lage abgestützt. Hierdurch ergeben sich zwei wesentliche Vorteile dieses Systems, indem sowohl Fertigungstoleranzen als auch durch die Lichtbögen beim Schalten entstehenden Kontaktabbrand durch das sich jeweils selbst radial nachjustierende System ausgeglichen werden.

Ein Ausführungsbeispiel der Erfindung wird anhand einer Zeichnung näher erläutert.
Fig. 1 ist ein Längsschnitt durch den Kontaktträger eines erfindungsgemäßen Lastwählers.
Fig. 2 bis 4 sind Seitenansichten des Kontaktträgers in aufeinanderfolgenden Schaltstellungen.

Einander entsprechende Teile sind in allen Figuren mit den gleichen Bezugszeichen versehen.

Feste Stufenkontakte 1 sind in nicht näher dargestellter, bekannter Art und weise auf einem Kreis angeordnet, wobei sie von einen zylindrischen Käfig bildenden Isolierstäben oder einem Isolierzylinder getragen sind. Die festen Stufenkontakte 1 sind galvanisch mit Anzapfungen einer Feinstufenwicklung verbunden.

An jeweils einem der Stufenkontakte 1 liegt im Ruhezustand ein Hauptschaltkontakt, der seinerseits wiederum mit einer Lastleitung galvanisch verbunden ist. Der Hauptschaltkontakt 3 ist von einer auf einer Achse 10 drehbar gelagerten Rolle gebildet und zusammen mit einem Kontaktschlitten 13 zwischen Führungsschienen 6 in radialer Richtung bis zur Berührung der Rolle mit dem Stufenkontakt 1 mittels einer Feder 14 verschiebbar. Die Führungsschienen 6 sind Teile eines Gestells 11, das wiederum von einem zentrisch zu dem Käfig angebrachten Isolierrohr 2 getragen ist. Das Isolierrohr 2 wird in nicht dargestellter Art und Weise über ein schrittweise arbeitendes Schaltgetriebe gedreht.

Das Gestell 11 mit den Führungsschienen 6 sowie der Kontaktschlitten 13 sind von einem kastenartig ausgebildeten Kontaktschlitten 9 umfaßt. Der Kontaktschlitten 9 trägt auf in ihm befestigten Achsen 10 den Hauptschaltkontakt 3 in Richtung der Schaltbewegung flankierende Widerstandskontakte 4 und 5. Auch die Widerstandskontakte 4 und 5 als Rollen ausgebildet. Jeder der Widerstandskontakte 4 und 5 bildet üblicherweise mit je einem Überschaltwiderstand eine Reihenschaltung, die ihrerseits jeweils parallel zum Hauptschaltkontakt 3 liegt, so daß sie bei bestimmten Schaltstellungen den Laststrom zwischen einem bzw. kurzzeitig zwei Stufenkontakten 1 und der nicht dargestellten Lastleitung führt.

Der kastenartig ausgebildete Kontaktschlitten 9 wird durch Druckfedern 12 in Richtung auf die festen Stufenkontakte 1 geschoben. Zur Begrenzung dieser Bewegung dienen quer zur Schaltrichtung von dem Kontaktschlitten 13 vorstehende Zapfen 16, die in Langlöcher 15 in dem Kontaktschlitten 9 eingreifen. Dadurch wird in der in Fig. 2 dargestellten Ruhestellung der Schaltschlitten 9 radial abgestützt und die von der Druckfeder 14 auf den Hauptschaltkontakt 3 ausgeübte Kontaktkraft durch Addition der von den Druckfedern 12 erzeugten Kräfte vergrößert.

Zur Verhinderung des Abgleitens der Kontaktschlitten 9 und 13 von den Führungsschienen 6 des Gestells 11 vor dem Einbau der Kontaktanordnung in den von den Isolierstäben gebildeten, die festen Stufenkontakte 1 tragenden Käfig sind an dem Ende wenigstens einer der Führungsschienen 6 Endanschläge 17 vorgesehen, die die radiale Verschiebung des Kontaktschlittens 9 begrenzen und dadurch indirekt über die in die Langlöcher 15 ragenden Zapfen 16 auch den Kontaktschlitten 13 halten.

Bei einer Umschaltung, z.B. durch Schwenken des Isolierrohrs 2, rollt zunächst lediglich der Hauptschaltkontakt 3 auf der üblicherweise ballig gestalteten Kontaktfläche des festen Stufenkontakts 1 zur Seite. Bevor jedoch der Hauptschaltkontakt 3 von dem gerade stromführenden festen Stufenkontakt 1 abläuft, wird dieser z.B. von dem Widerstandskontakt 4 erreicht, der auf den festen Stufenkontakt 1 aufläuft und dabei den Kontaktschlitten 9 gegen die Kraft der Druckfedern 12 in Richtung auf die Drehachse des Isolierrohrs 2 verschiebt und gleichzeitig den Anschlag zwischen den Zapfen 16 und Langlöchern 15 aufhebt. Bei dieser in Fig. 3 dargestellten Schaltstellung fließt der Lastrom noch immer über den Hauptschaltkontakt 3, weil dieser die Reihenschaltung aus dem Widerstandskontakt 4 mit einem Überschaltwiderstand noch kurzschließt.

Erst nach dem vollständigen Abrollen des Hauptschaltkontakts 3 von dem stromführenden festen Stufenkontakt 1 wird der Laststrom von dem Widerstandskontakt 4 übernommen. Bei dieser Schaltstellung stützt sich der Kontaktschlitten 13 mit seinen Zapfen 16 am äußeren Ende der Langlöcher 15 ab, so daß die Kraft der Druckfeder 14 nunmehr zur Erhöhung der Kontaktskraft für den Widerstandskontakt 4 beiträgt. Bevor der den Laststrom führende Widerstandskontakt 4 von dem festen Stufenkontakt 1 abrollt, trifft der Widerstandskontakt 5 auf den nächsten festen Stufenkontakt 1, der nach Abschluß der Stufenschaltung den Laststrom zu übernehmen hat. Dabei fließt für die sehr kurze Zeite, in der beide Widerstandskontakte 4 und 5 an festen Stufenkontakten 1 gleichzeitig anliegen, zwischen den Widerstandskontakten 4 und 5 ein durch die Überschaltwiderstände begrenzter Ausgleichsstrom.

Im weiteren Verlauf der Umschaltung, während der der Widerstandskontakt 5 auf den neu angewählten festen Stufenkontakt 1 aufläuft, wird die Verbindung zwischen dem Widerstandskontakt 4 und dem bis dahin stromführenden festen Stufenkontakt 1 aufgehoben. Erst nachdem diese Unterbrechung erfolgt ist, erreicht der Hauptschaltkontakt 3 den festen Stufenkontakt 1, auf dem der Widerstandskontakt 5 liegt. Dadurch wird die Reihenschaltung auf dem Widerstandskontakt 5 und dem zugehörigen nicht dargestellten Überschaltwiderstand kurzgeschlossen und der Lasstrom kommutiert wieder auf den Hauptschaltkontakt 3.

Nach Abschluß der Stufenschlatung befinden sich wieder beide Widerstandskontakte 4 und 5 neben dem dann den Strom führenden festen Stufenkontakt 1, so daß sie wiederum zusammen mit dem Kontaktschlitten 9 durch die Druckfedern 12 radial soweit nach außen geschoben sind, daß die Zapfen 16 an den inneren Enden der Langlöcher 15 anliegen und die Federkräfte der Druckfedern 12 zur Erhöhung der Kontaktkraft für den Hauptschaltkontakt 3 beitragen.

Bei sehr großen Lastströmen oder bei sehr breiten, festen Stufenkontakten 1 könnte es zweckmäßig sein, den Kontaktschlitten 13 zu teilen und zwei Hauptschaltkontakte 3 in Umfangsrichtung hintereinander anzuordnen. Eine weitere zwangsweise Aufteilung des Laststroms auf mehrere parallel wirkende Kontaktschlitten ließe sich durch eine Unterteilung der Kontaktschlitten 13 parallel zur Schwenkebene erreichen.

Zur Erleichterung der Relativbewegungen zwischen den Kontaktschlitten 9 und 13 sowie den Führungsschienen 6 ist es, unabhängig von der Zahl der Kontaktschlitten, vorteilhaft, an einigen oder allen Gleitbahnen Wälzlager vorzusehen. Dadurch wird einerseits der mechanische Verschließ verringert und andererseits ein Anwachsen der Lebensdauer und der Betriebssicherheit erzwungen.

Durch geeignete Anordnung der Langlöcher 15 und der Zapfen 16 läßt sich das Aufsetzen und Abheben der Kontaktrollen so steuern, daß die Kontaktrolle des Hauptschaltkontaktes 3 stets an den Außenkanten des festen Stufenkontaktes 1 abhebt und aufsetzt, während die Rollen der Widerstandskontakt 4 und 5 jeweils etwa auf halbem Weg zwischen Außenkante und Mitte der festen Kontakte abheben oder aufsetzen. Hierdurch läßt sich der vom Lichtbogen verursachte Abbrand an der Oberfläche der festen Kontakte auf eine größere Gesamtfläche dieser Oberfläche verteilen, als wenn etwa alle drei Kontaktrollen jeweils an den Außenkanten der festen Kontakte auf- und ablaufen.

## Patentansprüche

1. Lastwähler für Stufentransformatoren zum Umschalten von einer Anzapfung zur nächsten mit auf einem Kreis angeordneten, mit den Anzapfungen verbundenen festen Stufenkontakten (1) und mit auf dem Kreis gleichzeitig verschwenkbaren, von Rollen dargestellten Schaltkontakten (3, 4, 5) dreier Stromzweige auf einem gemeinsamen Kontaktträger,
wobei alle Schaltkontakte (3, 4, 5) in ihrer Ruhestellung jeweils das Potential desselben Stufenkontaktes (1) führen,
wobei beim Verschwenken des Kontaktträgers die mit Federkraft (12, 14) belasteten Schaltkontakte (3, 4, 5) gegenüber dem Kontaktträger im wesentlichen nur in radialer Richtung bewegt sind und
wobei die Bewegungen der Schaltkontakte (3, 4, 5) gegenüber dem Kontaktträger von den gleichzeitig Nocken darstellenden festen Stufenkontakten (1) gesteuert sind, dadurch gekennzeichnet,
daß der Kontaktträger radial im Kreis der Stufenkontakte (1) ausgerichtete Führungsschienen (6) für mindestens zwei Kontaktschlitten (9, 13) aufweist,
daß ein erster Kontaktschlitten (13) einen Hauptschaltkontakt (3) und ein anderer Kontaktschlitten (9) zwei den Hauptschaltkontakt (3) in Schwenkrichtung beidseitig flankierende Widerstandskontakte (4, 5) trägt,
daß betriebsmäßig auftrende, gegenläufige Bewegungen der Kontaktschlitten (9, 13) auf den Führungsschienen (6) durch Anschläge (15,16) an den Kontaktschlitten (15, 16) selbst in beiden Richtungen begrenzt sind, so daß beim Aneinanderliegen der Anschläge (9, 13) jeweils alle den Schaltkontakten (3, 4,5) zugeordneten Federkräfte (12, 14) den gerade Strom führenden der Schaltkontakte (3, 4, 5) belasten und
daß die Führungsschienen (6) und die Kontaktschlitten (9, 13) sich gegenseitig führend ineinandergreifen.

2. Lastwähler nach Anspruch 1, dadurch gekennzeichnet, daß der den Hauptschaltkontakt (3) tragende Kontaktschlitten (13) zwischen zwei Führungsschienen (6) angeordnet ist und daß ein diese Anordnung umfassender kastenartiger Kontaktschlitten (9) für die zwei Widerständskontakte (4, 5) als gemeinsamer Träger dient.

3. Lastwähler nach Anspruch 2, dadurch gekennzeichnet, daß jeweils quer zur Schwenkrichtung und zur Richtung der Federkräfte von dem den Hauptschaltkontakt (3) tragenden Kontaktschlitten (13) vorstehende Zapfen (16) in Langlöcher (15) in dem kastenartigen Kontaktschlitten (9) eingreifen, wobei diese Zapfen (16) und die Enden der Langlöcher (15) die Anschläge zur Begrenzung der gegenläufigen Schlittenbewegungen auf den Führungsschienen (6) darstellen.

4. Lastwähler nach einem der Ansprüche 1 bis 3, dadurch gekennzeichnet, daß jeder der Kontaktschlitten (9, 13) durch Federkraft (12,14) ständig radial nach außen gedrückt wird.

5. Lastwähler nach einem der Ansprüche 2 bis 4, dadurch gekennzeichnet, daß an mindestens einer Führungsschiene (6) eines Gestells (11) ein Endanschlag (17) für den kastenartigen Kontaktschlitten (9) vorgesehen ist, der diesen Kontaktschlitten (9) während der Montage vor dem Abgleiten von den Führungsschienen (6) sichert.

6. Lastwähler nach einem der Ansprüche 1 bis 5, dadurch gekennzeichnet, daß die Kontaktschlatten (9, 13) sich untereinander und an den Führungsschienen (6) über Wälzlager abstützen.

7. Lastwähler nach einem der Ansprüche 1 bis 6, dadurch gekennzeichnet, daß durch die Anordnung der Langlöcher (15) und der Zapfen (16) das Aufsetzen und Abheben der Rollen der Schaltkontakte (3,4,5) so gesteuert ist, daß die Hauptschaltkontaktrolle an der Außenkante des jeweiligen Stufenkontaktes (1) aufsetzt, längs des Kreisumfangs auf der Kontaktfläche dieses Stufenkontaktes (1) abrollt und an dessen anderer Außenkante abhebt und daß die Widerstandskontaktrollen im jeweiligen Kontaktflächenbereich zwischen der entsprechenden Außenkante und der Mitte der Stufenkontakte (1) abheben und aufsetzen.

## Revendications

1. Sélecteur de charge pour des transformateurs à prises, pour la commutation d'une prise à la suivante, comportant des contacts fixes (1) de prises disposés sur un cercle et reliés aux prises, et des contacts de commutation (3, 4, 5) de trois voies de courant, que l'on peut faire pivoter simultanément sur un cercle et qui sont représentés par des galets et sont situés sur un porte-contacts commun, et dans lequel
tous les contacts de commutation (3, 4, 5) appliquent, dans leur position de repos, respectivement les potentiels due même contact (1) d'une prise,
lors du pivotement du support de contact, les contacts de commutation (3, 4, 5) chargés par la force d'un ressort (12,14) sont déplacés sensiblement uniquement dans la direction radiale par rapport au porte-contacts, et
les déplacements des contacts de commutation (3, 4, 5) par rapport au porte-contacts sont commandés par les contacts fixes (1) des prises, qui représentent simultanément des cames, caractérisé par le fait
que le porte-contacts comporte des glissières (6) dirigées radialement par rapport au cercle des contacts (1) des prises, pour au moins deux curseurs de contact (9, 13),
qu'un premier curseur de contact (13) porte un contact principal de commutation (3) et qu'un autre curseur de contacte (9) porte deux contacts à résistance (4, 5), qui flanquent des deux côtés le contact principal de commutation (3) dans la direction de pivotement,
que des déplacements antagonistes, qui se produisent pendant le fonctionnement, des curseurs de contact (9, 13) sur les glissières (6) sont limités dans les deux directions par des butée (15, 16) prévues sur les glissières de contact (15, 16) elles-mêmes de sorte que, lorsque les butées (9, 13) viennent s'appliquer l'une contre l'autre, respectivement toutes les forces des ressorts (12, 14), associées à tous les contacts de commutation (3, 4, 5) chargent celui des contacts de commutation (3, 4, 5), qui véhicule précisément le courant, et
que les glissières (6) et les curseurs de contact (9, 13) s'engagent l'un dans l'autre avec guidage réciproque.

2. Sélecteur de charge suivant la revendication 1, caractérisé par le fait que le curseur de contact (13), qui porte le contact principal de commutation (3), est disposé entre deux glissières (6) et qu'un curseur de contact (9) en forme de boîte, qui entoure ce dispositif, sert de support commun pour les deux contacts à résistance (4, 5).

3. Sélecteur de charge suivant la revendication 2, caractérisé par le fait que des tétons (16), qui font respectivement saillie transversalement par rapport à la direction de pivotement et par rapport à la direction des forces des ressorts, à partir du curseur de contact (13) qui porte le contact principal de commutation (3), s'engagent dans des trous longitudinaux (15) ménagés dans le curseur de contact en forme de boîte (9), ces tétons (16) et les extrémités des trous allongés (15) représentant les butées servant à limiter les déplacements en sens opposés du curseur sur les glissières (6).

4. Sélecteur de charge suivant l'une des revendications 1 à 3, caractérisé par le fait que chacun des curseurs de contact (9, 13) est repoussé en permanence radialement vers l'extérieur par la force d'un ressort (12, 14).

5. Sélecteur de charge suivant l'une des revendications 2 à 4, caractérisé par le fait qu'il est prévu, sur au moins une glissière (6) d'un châssis (11), une butée d'extrémité (17), qui est prévue pour le curseur de contact en forme de boîte (9) et empêche ce curseur de contact (9) de s'échapper par glissement des glissières (6), lors du montage.

6. Sélecteur de charge suivant l'une des revendications 1 à 5, caractérisé par le fait que les curseurs de contact (9, 13) prennent appui l'un sur l'autre et sur les glissières (6) par l'intermédiaire de roulements.

7. Sélecteur de charge suivant l'une des revendications 1 à 6, caractérisé par le fait que l'application des galets des contacts de commutation (3,4, 5) et leur écartement est commandé par la disposition des trous allongés (15) et des tétons (16) de sorte que le galet du contact principal de commutation s'applique sur le bord extérieur du contact respectif (1) d'un prise, roule le long de la périphérie sur la surface de contact de ce contact (1) et s'écarte au niveau de l'autre bord extérieur de cette surface, et que les galets des contacts à résistance s'écartent et s'appliquent dans la zone respective de la surface des contacts, entre le bord extérieur correspondant et le centre des contacts (1) des prises.

## Claims

1. Selector switch for tapped transformers for switching over from one tapping to the next, having fixed contacts (1) arranged on a circle and connected to the tappings, and having switching contacts (3, 4, 5) for three branch circuits on a common contact carrier, which switching contacts can be rotated at the same time on the circle and are represented by rollers, whereby:
all the switching contacts (3, 4, 5) carry in their resting position the potential in each case of the same step contact (1),
when the contact carrier is rotated, the switching contacts (3, 4, 5) loaded with spring force (12, 14) are moved, with regard to the contact carrier, essentially only in the radial direction, and
the movements of the switching contacts (3, 4, 5) with regard to the contact carrier are controlled by the fixed step contacts (1) representing at the same time cams, characterised in that:
the contact carrier has guide rails (6) aligned radially to the circle of the step contacts (1), for at least two contact slides (9, 13),
a first contact slide (13) carries a main switching contact (3), and another contact slide (9) carries two resistance contacts (4, 5) flanking on both sides the main switching contact (3) in the direction of rotation,
movements, occurring in operation, of the contact slides (9, 13) in opposite directions on the guide rails (6) are limited in both directions by limit stops (15, 16) on the contacts slides (15, 16) themselves, so that, when the limit stops (9, 13) lie next to each other, in each case all the spring forces (12, 14) assigned to the switching contacts (3, 4, 5) load the one switching contact (3, 4, 5) which is just carrying current, and the guide rails (6) and the contact slides (9, 13) engage with one another, guiding each other.

2. Selector switch according to claim 1, characterised in that the contact slide (13) carrying the main switching contact (3) is arranged between two guide rails (6), and that a box-like contact slide (9) embracing this arrangement serves as a common carrierforthetwo resistance contacts (4, 5).

3. Selector switch according to claim 2, characterised in that pegs (16) projecting, in each case crosswise to the direction of rotation and to the direction of spring forces, from the contact slide (13) carrying the main switching contact (3), engage in elongated holes (15) in the box-like contact slide (9), the said pegs (16) and the ends of the elongated holes (15) representing the limit stops for limiting the movements in both directions of the slide on the guide rails (6).

4. Selector switch according to one of claims 1 to 3, characterised in that each of the contact slides (9, 13) is constantly pressed radially outwards by spring force (12, 14).

5. Selector switch according to one of claims 2 to 4, characterised in that, on at least one guide rail (6) of a mounting (11), an end limit stop (17) is provided for the box-like contact slide (9) which safeguards this contact slide (9) from sliding off the guide rails (6) during assembly.

6. Selector switch according to one of claims 1 to 5, characterised in that the contact slides (9, 13) are supported by each other and on the guide rails (6) by way of rolling bearings.

7. Selector switch according to one of claims 1 to 6, characterised in that, because of the arrangement of the elongated holes (15) and the pegs (16), the setting down and lifting off of the rollers of the switching contacts (3, 4, 5) is controlled so that the main switching contact roller comes to rest on the outer edge of the respective step contact (1), rolls along the periphery of the circle on the contact surface of this step contact (1) and lifts off on the other outer edge of the said step contact, and so that the resistance contact rollers lift off and set down in the respective region of the contact surface between the corresponding outer edge and the centre of the step contact (1).
